# DEMANDE DE BREVET EUROPEEN

(11) **EP 1 249 523 A1**
(43) Date de publication de la demande: **16.10.2002**
(21) Numéro de dépôt: 01870080.7
(22) Date de dépôt: 12.04.2001
(51) Int. Cl.: D01G 15/46, D04H 1/72

(54) **Cylindre brouilleur et son utilisation**

(71) Demandeur: Beckers, Michel, 4802 Verviers (BE)
(72) Inventeur: Beckers, Michel, 4802 Verviers (BE)
(74) Mandataire: Powis de Tenbossche, Roland

(57) **Abrégé**

Unité pour le travail des voiles de fibres, ladite unité comportant un support et au moins un cylindre brouilleur (2) monté rotatif autour de son axe par rapport au support (2a), caractérisée en ce qu'au moins un cylindre ou partie de cylindre est monté mobile par rapport au support de manière à subir au moins un mouvement relatif latéral, avantageusement horizontal, par rapport au support au moins dans une direction parallèle à l'axe de rotation du cylindre.

## Description

La présente invention a pour objet un cylindre brouilleur, un ensemble comprenant deux cylindres brouilleurs, et leurs utilisations.

Des cylindres brouilleurs sont connus. De tels cylindres sont connus et utilisés pour le cardage de voiles de non-tissé.

Les voiles de carde sont connus, ces voiles présentant un problème d'anisotropie. De tels voiles conviennent parfaitement pour la fabrication de fils où l'on demande un parallélisme des fibres, mais ne sont pas adaptés tels quels pour la fabrication de produits non-tissés, puisque pour ces derniers une isotropie maximale est demandée. En effet, la résistance d'un voile est beaucoup plus grande dans la direction d'alignement des fibres, que dans une direction perpendiculaire à l'alignement des fibres. Pour la fabrication de produits non-tissés, on désire obtenir un voile présentant sensiblement la même résistance dans des directions perpendiculaires.

La carde a pour rôle essentiel, en non-tissé, de produire un voile léger, cohérent, homogène et aussi régulier que possible. La régularité en surface du voile est obtenue par un travail de séparation des touffes et d'individualisation des fibres, ce travail étant réalisé par des dents présentes sur les cylindres de la carde.

Ce travail est effectué avec un étirage de la matière et un alignement des fibres dans le sens du cheminement des fibres à travers la machine.

Cette orientation privilégiée entraîne une parallélisation des fibres et donc un manque d'isotropie du voile produit au peigneur de la carde.

On a déjà essayé de réduire cette orientation de voile pour non-tissé au moyen d'un cylindre pêle-mêle ou d'un cylindre brouilleur.

Un cylindre pêle-mêle ou criss-cross est un cylindre tournant dans le même sens que le tambour, et présentant des dents inclinées dans le même sens que celles du tambour (vers l'avant par rapport au sens de rotation). Ce cylindre crée au point de tangence avec le tambour un point de cardage non traversant qui a tendance à désaligner les fibres.

Un cylindre brouilleur est un cylindre tournant dans le sens contraire à celui du peigneur et ayant ses dents inclinées dans le même sens que celles du peigneur (vers l'arrière par rapport au sens de rotation). Ce cylindre crée au point de tangence avec le peigneur un point de dépouillement traversant qui s'accompagne d'une condensation de la matière. Cette condensation entraîne une désorientation des fibres, qui ont tendance à se mettre légèrement de travers, diminuant de ce fait l'anisotropie du produit. Une fibre qui arrive plus ou moins alignée se place légèrement de travers, dans un sens ou dans l'autre, au hasard ou suivant sa faible inclinaison initiale.

La présente invention a pour but d'améliorer le caractère isotropique des voiles de carde en créant une désorientation positive des fibres dans le voile.

On a maintenant remarqué qu'en provoquant un mouvement latéral du cylindre brouilleur par rapport à la direction d'avancement du voile, il était possible d'accroître l'inclinaison des fibres dans le voile final et donc d'accroître le caractère isotrope de voiles de non-tissé.

La présente invention a pour objet une unité pour le travail des voiles de fibres, ladite unité comportant un support et au moins un cylindre brouilleur monté rotatif autour de son axe par rapport au support, caractérisée en ce qu'au moins un cylindre ou partie de cylindre est monté mobile par rapport au support de manière à subir au moins un mouvement relatif latéral, avantageusement horizontal, par rapport au support au moins dans une direction parallèle à l'axe de rotation du cylindre.
Grâce à une telle unité, une fibre qui entre ou passe sur le cylindre avec mouvement relatif latéral de manière sensiblement alignée par rapport à la direction de la production (appelé ci-après sens machine ou sens d'avancement du voile) ou direction parallèle au plan perpendiculaire à l'axe de rotation du cylindre, est déviée au moins partiellement dans une direction perpendiculaire au sens machine (appelé ci-après sens travers). Ce déplacement latéral du cylindre brouilleur présentant des dents agissant sur des fibres du voile provoque alors un pivotement ou une déviation des fibres, en plus de la déviation obtenue par l'effet de freinage dû à la condensation.

Selon une forme de réalisation avantageuse, le cylindre ou partie de cylindre monté mobile par rapport au support de manière à subir au moins un mouvement relatif latéral est associé à un dispositif pour générer un mouvement latéral de va-et-vient du cylindre ou partie de celui-ci dans une direction parallèle à l'axe de rotation du cylindre. Par exemple, le dispositif générant un mouvement latéral de va-et-vient est un dispositif comportant un ou des moyen de réglage de la fréquence et/ou de l'amplitude du mouvement de va-et-vient, en particulier en fonction de la vitesse de défilement du voile et/ou de la longueur des fibres du voile et/ou de l'isotropie désirée du voile.

Selon une caractéristique d'une forme de réalisation, l'unité comporte en outre au moins un peigneur et/ou un cylindre brouilleur sans mouvement latéral et/ou un cylindre brouilleur avec mouvement latéral et/ou un cylindre fixe. Une telle unité est donc par exemple une carde comprenant en général deux ou plus de deux cylindres brouilleurs placés en série l'un derrière un autre.

Par exemple, le cylindre brouilleur avec déplacement latéral est situé après un cylindre brouilleur sans déplacement latéral. La déviation supplémentaire apportée par une telle unité est alors simple, puisque due à un seul cylindre brouilleur avec déplacement latéral.

Lorsque l'unité comporte deux ou plus de deux cylindres brouilleurs avec déplacement latéral (lesdits cylindres étant avantageusement placés l'un à la suite de l'autre après le peigneur et étant éventuellement séparés l'un de l'autre par un ou plusieurs cylindres fixes), il est possible d'obtenir une déviation supplémentaire double. La déviation double se fait par exemple en deux étapes, à savoir une première fois au passage de la fibre du peigneur au premier brouilleur avec déplacement relatif latéral, et une deuxième fois au passage de la fibre d'un brouilleur (avec ou sans déplacement relatif latéral) à un autre (avec déplacement relatif latéral).

Selon une particularité d'une forme de réalisation, le cylindre brouilleur a une longueur au moins égale à la longueur du cylindre qui le précède augmentée de l'amplitude maximale de mouvement de va-et-vient du cylindre brouilleur à déplacement latéral.

L'unité comporte avantageusement un ou des moyens mécaniques, électromécaniques et/ou électroniques réglant ou contrôlant, de manière continue ou non ou de manière sensiblement continue, l'amplitude et/ou la fréquence du déplacement du cylindre brouilleur avec mouvement latéral.
Lorsque l'unité comporte deux cylindres brouilleurs avec déplacement latéral, l'unité comporte en outre un moyen mécanique, électromécanique ou électronique pour régler et/ou contrôler, de manière continue ou non, le déphasage du mouvement latéral d'un cylindre brouilleur par rapport au mouvement latéral de l'autre cylindre brouilleur, pour des fréquences de mouvement égales ou non et/ou pour des amplitudes de mouvement égales ou non. Pour cette forme de réalisation, chaque cylindre brouilleur avec déplacement latéral est avantageusement associé à un moyen réglant ou contrôlant de manière indépendante, continue ou non, la fréquence et/ou l'amplitude du déplacement latéral.

Selon un détail avantageux, le cylindre brouilleur à déplacement latéral est construit en une matière de faible densité, avantageusement en métal léger ou alliage de métaux légers. Par exemple, le cylindre est réalisé en matériau composite de faible poids. Ce faible poids du cylindre brouilleur mobile permet de réduire les masses soumises au mouvement relatif latéral (mouvement alternatif).

Selon un détail particulier d'une forme de réalisation, le cylindre brouilleur avec déplacement latéral présente deux flasques latérales percées en leur centre et un arbre s'étendant au travers du cylindre en traversant lesdites flasques, ledit arbre présentant des moyens agissant sur les flasques pour assurer un déplacement latéral du cylindre. Cette forme permet de répartir l'effort de traction ou de poussée sur les deux flasques latérales.

On notera que la désorientation obtenue par le système ou unité suivant l'invention peut s'ajouter ou se soustraire à celle obtenue par la condensation.
Puisque la désorientation obtenue par condensation est aléatoire, tandis que celle obtenue par le cylindre brouilleur à déplacement latéral est positive, il n'est pas possible que la somme algébrique des deux orientations soit nulle pour chaque fibre et à tous moments. La déviation moyenne des fibres sera au moins en moyenne supérieure à celle obtenue uniquement par la condensation (déviation nulle ou sensiblement nulle). En d'autres mots, l'orientation des fibres du voile sera modifiée de sorte que le voile présentera une plus grande proportion de fibres inclinées par rapport à la direction d'avancement du voile ou une inclinaison moyenne (moyenne calculée sur l'angle en valeur absolue de l'inclinaison des fibres) plus grande.

L'intensité de la désorientation due à la condensation peut être influencée par certains paramètres, comme la vitesse relative des deux cylindres tangents (par exemple entre le cylindre peigneur et le cylindre brouilleur), cette influence étant toutefois aléatoire. En utilisant un cylindre brouilleur avec déplacement latéral, il est possible d'influencer la désorientation d'une façon positive, en agissant par exemple sur un ou des paramètres (éventuellement de manière simultanée ou successive), tels que :
- vitesse de déplacement latéral du cylindre brouilleur ;
- course du déplacement latéral ;
- etc.
En agissant sur l'un ou l'autre de ces paramètres, en particulier sur les deux paramètres précités, il est possible d'obtenir au moins sensiblement le résultat recherché (par exemple l'isotropie recherchée ou plus exactement un caractère anisotrope particulier), ou à tout le moins de se rapprocher du résultat désiré.

L'invention a également pour objet une installation de préparation d'un voile de non-tissé, ladite installation présentant le perfectionnement de présenter au moins une unité suivant l'invention.

L'invention a encore pour objet un procédé de préparation d'un voile de non-tissé, comprenant au moins une étape de préparation d'un voile et une étape de brouillage du voile au moyen d'au moins un cylindre brouilleur, caractérisé en ce qu'on opère l'étape de brouillage au moins au moyen d'une unité suivant l'invention de manière à soumettre le voile ou une partie de celui-ci à un mouvement transversal par rapport à la direction d'avancement du voile.

Des particularités et détails de l'invention ressortiront de la description suivante, dans laquelle il est fait référence aux dessins ci-annexés.
Dans ces dessins,
- la figure 1 représente schématiquement en élévation une unité de trois cylindres ;
- la figure 2 est une vue de haut de l'unité de la figure 1 ; et
- les figures 3 à 6 sont des vues montrant l'effet du cylindre à mouvement latéral sur une fibre.

L'unité représentée schématiquement aux figures 1 et 2 comporte trois cylindres, à savoir un cylindre peigneur 1, un premier cylindre brouilleur 2 qui reçoit les fibres provenant du cylindre peigneur 1, et un deuxième cylindre brouilleur 3 qui reçoit les fibres provenant du cylindre brouilleur 2.

Les cylindres 1,2,3 sont entraînés en rotation, les cylindres 1 et 3 dans le sens horlogique, tandis que le cylindre 2 dans le sens antihorlogique. Le sens général d'avancement des fibres ou du voile est représenté par la flèche 4. Ce sens général est compris dans un plan perpendiculaire aux axes 1A,2A,3A de rotation des cylindres 1,2,3.

Le cylindre 2 est associé à un mécanisme 2B destiné à générer un mouvement de va-et-vient (flèche 5) du cylindre 2 dans une direction parallèle à l'axe de rotation du cylindre 2. Ce mouvement de va-et-vient est donc transversal par rapport au sens général d'avancement du voile (flèche 4).

Le cylindre 2 est apte à subir un déplacement latéral maximal Lmax. Dès lors pour éviter que des fibres du cylindre peigneur 1 ne passent pas sur le cylindre 2, le cylindre 2 a une longueur L2 au moins égale à la longueur L1 du cylindre peigneur 1 augmentée du déplacement latéral maximal Lmax. Par exemple, la longueur L2 est comprise entre 1 et 1,3 fois la somme L1 + Lmax.

La longueur L3 du cylindre brouilleur est quant à elle au moins égale à la longueur L1 + 2 fois Lmax, ou encore au moins égale à L2 + Lmax, par exemple comprise entre 1 et 1,3 fois la somme L2 + Lmax.

Il est clair que si seule une partie de la longueur du cylindre 1 est utilisée, les cylindres 1, 2 et 3 peuvent avoir une même longueur.

La flèche 5 montre la direction du sens transversal de déplacement du cylindre brouilleur mobile, qui correspond également à la direction dans laquelle on désire incliner partiellement les fibres ou des fibres.

La flèche 4 montre la direction d'avance des fibres, direction privilégiée dans laquelle les fibres ont tendance à s'orienter.

Les figures 3 à 6 montrent l'effet d'un mouvement latéral du cylindre brouilleur 2 sur une fibre 8.

A la figure 3, une fibre 8 arrive du peigneur 1, sensiblement alignée dans la direction d'avance 4, cette fibre présentant sa première extrémité 8A entrant en contact avec des dents du cylindre brouilleur 2 qui subit un déplacement latéral 6, tout en étant entraîné en rotation. La fibre 8 subit ainsi une désorientation α1 par rapport à la direction générale d'avancement 4.

A la figure 4, on a représenté le déplacement de l'extrémité 8A de la fibre dans le sens de la flèche 6, tout en étant déplacée dans le sens de la flèche 4 par la rotation du cylindre 2. Dans cette figure, la queue 8B de la fibre 8 est sensiblement prête à quitter le cylindre peigneur 1. Dans la forme représentée, le cylindre 2 est ici en fin de course.

A la figure 5, la fibre 8 est prête à passer sur le cylindre 3, tandis qu'une autre fibre 9 est prête à passer du cylindre peigneur 1 sur le cylindre 2. Le cylindre brouilleur 2 est ici déplacé dans le sens de la flèche 7.

A la figure 6, la fibre 8 présente sa tête 8A engagée sur le cylindre brouilleur 3. Du fait du déplacement du cylindre brouilleur 2 dans le sens 6B, la queue 8B de la fibre 8 subit alors un déplacement pour créer une désorientation supplémentaire α2. La fibre 9 quant à elle subit une désorientation β1 par rapport à la direction d'avancement 4. La fibre 9 subit donc une désorientation ou une inclinaison par rapport à la direction 4, qui est opposée à la désorientation ou inclinaison de la fibre 8.

Le cylindre 2 arrive alors en fin de course et se déplace ensuite à nouveau dans la direction 6.

Le phénomène décrit ci-dessus se produisant sur l'ensemble des fibres constituant le voile de carde, les fibres sont alternativement désorientées dans un sens puis dans un sens opposé, avec une fréquence qui dépend de la vitesse de déplacement latéral du cylindre brouilleur, et une amplitude qui dépend de l'amplitude du mouvement transversal de ce cylindre. Il en résulte ainsi un voile présentant un meilleur brouillage que dans un voile traditionnel préparé sans cylindre brouilleur avec déplacement latéral.

Il est possible de modifier à volonté des paramètres du déplacement du cylindre brouilleur 2. Par exemple, selon la longueur ou longueur moyenne des fibres, il est possible de modifier ou d'adapter l'amplitude du mouvement et/ou la fréquence du mouvement. Il est également possible de modifier la vitesse du déplacement du cylindre 2 dans une direction par rapport à celle en sens opposé. Par exemple, le déplacement du cylindre 2 dans le sens 6A est rapide, tandis que le déplacement du cylindre 2 dans le sens 6B est lent.

Des particularités de l'unité représentée schématiquement aux figures 1 et 2 sont :
- les cylindres brouilleurs 2,3 et leurs axes sont plus longs pour permettre l'amplitude de la course sans perte de contrôle du voile ;
- les axes du ou des cylindres brouilleurs à déplacement latéral ou axial doivent être supportés par des paliers autorisant le déplacement axial aux fréquences désirées ;
- le ou les cylindres brouilleurs à déplacement axial ou latéral sont avantageusement construits en matériau léger pour réduire la masse à laquelle il faut communiquer un mouvement de va-et-vient ; ces cylindres présenteront toutefois de préférence une flèche très faible, notamment pour éviter ou réduire des problèmes de vibrations et améliorer la régularité du voile ;
- le cylindre brouilleur 2 présente avantageusement des flasques fixées à l'axe ou l'arbre de rotation de manière suffisante pour reprendre et résister aux efforts importants en fin de course du mouvement, c'est-à-dire aux moments de l'inversion du mouvement, les axes ou arbres étant de préférence traversant.

Des avantages de l'unité suivant l'invention, autres que celui de permettre de préparer des voiles plus isotropiques, sont :
- possibilité de ne plus devoir utiliser, dans certains cas, de cylindre pêle-mêle en association à des cylindres brouilleurs ;
- possibilité d'obtenir une isotropie suffisante avec un cylindre peigneur et un cylindre brouilleur à déplacement latéral ;
- possibilité de réduire la condensation sur les cylindres brouilleurs, d'où possibilité de produire des voiles plus fins ;
- possibilité d'accroître les vitesses de sortie grâce par exemple à une réduction de la condensation ;
- dans le cas de cardes suivies d'un étaleur nappeur, l'étireur de nappe qui suit ce dernier (dont le but est de croiser les fibres) pourrait ne plus être nécessaire.
- Etc.

## Revendications

1. Unité pour le travail des voiles de fibres, ladite unité comportant un support et au moins un cylindre brouilleur monté rotatif autour de son axe par rapport au support, **caractérisée en ce qu'**au moins un cylindre ou partie de cylindre est monté mobile par rapport au support de manière à subir au moins un mouvement relatif latéral, avantageusement horizontal, par rapport au support au moins dans une direction parallèle à l'axe de rotation du cylindre.

2. Unité suivant la revendication 1, **caractérisée en ce que** le cylindre ou partie de cylindre monté mobile par rapport au support de manière à subir au moins un mouvement relatif latéral est associé à un dispositif pour générer un mouvement latéral de va-et-vient du cylindre ou partie de celui-ci dans une direction parallèle à l'axe de rotation du cylindre.

3. Unité suivant la revendication 2, **caractérisée en ce que** le dispositif générant un mouvement latéral de va-et-vient est un dispositif comportant un ou des moyen de réglage de la fréquence et/ou de l'amplitude du mouvement de va-et-vient, en particulier en fonction de la vitesse de défilement du voile et/ou de la longueur des fibres du voile et/ou de l'isotropie désirée du voile.

4. Unité suivant l'une des revendications 1 à 3, **caractérisée en ce qu'**elle comporte en outre au moins un peigneur et/ou un cylindre brouilleur sans mouvement latéral et/ou un cylindre brouilleur avec mouvement latéral et/ou un cylindre fixe.

5. Unité suivant la revendication 4, **caractérisée en ce que** le cylindre brouilleur avec déplacement latéral est situé après un cylindre brouilleur sans déplacement latéral.

6. Unité suivant la revendication 4, **caractérisée en ce qu'**elle comporte au moins deux cylindres brouilleurs avec déplacement latéral, lesdits cylindres étant avantageusement placés l'un à la suite de l'autre après le peigneur et étant éventuellement séparés l'un de l'autre par un ou plusieurs cylindres fixes.

7. Unité suivant l'une quelconque des revendications 1 à 6, **caractérisée en ce que** le cylindre brouilleur a une longueur au moins égale à la longueur du cylindre qui le précède augmentée de l'amplitude maximale de mouvement de va-et-vient du cylindre brouilleur à déplacement latéral.

8. Unité suivant l'une quelconque des revendications précédentes, **caractérisée en ce qu'**elle comporte un ou des moyens mécaniques, électromécaniques et/ou électroniques réglant ou contrôlant, de manière continue ou non ou de manière sensiblement continue, l'amplitude et/ou la fréquence du déplacement du cylindre brouilleur avec mouvement latéral.

9. Unité suivant l'une quelconque des revendications précédentes, **caractérisée en ce qu'**elle comporte deux cylindres brouilleurs avec déplacement latéral, et un moyen mécanique, électromécanique ou électronique pour régler et/ou contrôler, de manière continue ou non, le déphasage du mouvement latéral d'un cylindre brouilleur par rapport au mouvement latéral de l'autre cylindre brouilleur, pour des fréquences de mouvement égales ou non et/ou pour des amplitudes de mouvement égales ou non.

10. Unité suivant la revendication précédente, **caractérisée en ce que** chaque cylindre brouilleur avec déplacement latéral est associé à un moyen réglant ou contrôlant de manière indépendante, continue ou non, la fréquence et/ou l'amplitude du déplacement latéral.

11. Unité suivant l'une quelconque des revendications précédentes, **caractérisée en ce que** le cylindre brouilleur à déplacement latéral est construit en une matière de faible densité, avantageusement en métal léger ou alliage de métaux légers.

12. Unité suivant l'une quelconque des revendications précédentes, **caractérisée** que le cylindre brouilleur avec déplacement latéral présente deux flasques latérales percées en leur centre et un arbre s'étendant au travers du cylindre en traversant lesdites flasques, ledit arbre présentant des moyens agissant sur les flasques pour assurer un déplacement latéral du cylindre.

13. Installation de préparation d'un voile de non-tissé, ladite installation présentant le perfectionnement de présenter une unité suivant l'une quelconque des revendications 1 à 12.

14. Procédé de préparation d'un voile de non-tissé, comprenant au moins une étape de préparation d'un voile et une étape de brouillage du voile au moyen d'au moins un cylindre brouilleur, **caractérisé en ce qu'**on opère l'étape de brouillage au moins au moyen d'une unité suivant l'une des revendications 1 à 12 de manière à soumettre le voile ou une partie de celui-ci à un mouvement transversal par rapport à la direction d'avancement du voile.
